# EUROPÄISCHE PATENTSCHRIFT

(11) **EP 0 294 600 B1**
(45) Veröffentlichungstag und Bekanntmachung des Hinweises auf die Patenterteilung: **18.08.1993**
(21) Anmeldenummer: 88107465.2
(22) Anmeldetag: 10.05.1988
(51) Int. Cl.: A47L 9/32

(54) **Aufhänge- und Schutzvorrichtung für den Kabelaustritt bei Elektrogeräten**
Holder and security device for the cable exit of an electric apparatus
Dispositif de suspension et de sécurité d'un câble sortant d'un appareil électrique

(30) Priorität: 12.06.1987 DE 8708300 U
(43) Veröffentlichungstag der Anmeldung: 14.12.1988
(73) Patentinhaber: Vorwerk & Co. Interholding GmbH, D-42216 Wuppertal (DE)
(72) Erfinder: Hannemann, Peter, D-5600 Wuppertal 1 (DE); Birr, Hans-Joachim, D-5600 Wuppertal 23 (DE); Kemker, Uwe, D-5600 Wuppertal 1 (DE); Gühne, Wieland, D-5630 Remscheid (DE)

(56) Entgegenhaltungen:
- DE-C- 815 831
- FR-A- 1 358 325
- US-A- 2 271 189
- US-A- 2 612 336
- US-A- 4 365 141

## Beschreibung

Aufhänge- und Schutzvorrichtung für den Kabelaustritt bei Elektrogeräten

Die Erfindung betrifft eine Aufhänge- und Schutzvorrichtung an Elektrogeräten, insbesondere Bodenpflegegeräten mit Führungsstiel, wie Handstaubsauger oder Teppichreinigungsgeräte, bei denen der Kabelaustritt diametral aus dem hinteren Ende eines ergonomisch angeordneten Handgriffs erfolgt.

Zweck derartiger Vorrichtungen ist es, das elektrische Versorgungskabel vor zu starker Knickung zu bewahren. Bei derartigen Vorrichtungen ist es nachteilig, daß derartige "Kabeltüllen" nur für eine normale Beanspruchung ausreichen. D.h., übermäßige Kräfte, wie sie beim Abstellen, Aufhängen oder Flachlegen der Geräts auftreten, werden von diesen Vorrichtungen nicht aufgenommen; mit dem Resultat, daß die Anschlußleitung bricht.

Derartige Vorrichtungen sind bekannt, indem Knicköffnungen im Kabelaustrittsbereich vorgesehen sind, die einen gewissen Biegeradius zulassen. So ist z.B. eine derartige Vorrichtung an Handstaubsaugern bekannt, bei der ein separates, weichelastisches Teil die erhöhte Kabelknickung aufnimmt.

Bei derartigen Vorrichtungen ist es nachteilig, daß es sich um ein zusätzliches Teil handelt, welches die Kosten erhöht und lediglich das Abstellen des Geräts an der Wand vereinfacht. Die weiteren vorgenannten Möglichkeiten der übermäßigen Beanspruchung werden hiervon nicht abgedeckt; insbesondere ist die integrierte Aufhängung nicht gegeben.

Aufgabe der Erfindung ist es nun, eine Aufhänge- und Schutzvorrichtung für Kabelaustritte zu schaffen, die die vorgenannten Mängel beseitigt, eine maximale Bewegungsfreiheit für den Normalfall und einen Schutz bei übermäßiger Belastung gewährt, bei gleichzeitiger Integration einer Aufhängevorrichtung.

Gelöst wird die Aufgabe gemäß dem kennzeichnenden Teil des Anspruchs 1.

Die Unteransprüche stellen weitere vorteilhafte Ausgestaltungen der Erfindung dar.

Die mit der Erfindung erzielbaren Vorteile liegen insbesondere darin, daß nunmehr das aus dem hinteren Stielbereich des Bodenpflegegeräts austretende Kabel in keinem Falle der Überbeanspruchung mehr abknicken kann und somit der Benutzer geschützt ist und die Reparaturanfälligkeit des Geräts vermindert wird.

Die Erfindung ist in den Zeichnungen dargestellt und im folgenden näher beschrieben.

Es zeigen:
- Fig. 1:: den schematischen Aufbau der Aufhänge- und Schutzvorrichtung in vergrößerter Darstellung,
- Fig. 2:: eine weitere Alternative der Vorrichtung nach Fig. 1,
- Fig. 3:: ein Bodenpflegegerät, welches in einem bestimmten Winkel an die Wand gelehnt und das Kabel geschützt ist.
- Fig. 4:: ein Bodenpflegegerät, welches flach auf dem Boden liegt, wobei das Kabel geschützt ist.

In den Fig. 1 und 2 ist das Ende des Handgriffs (3) eines Bodenstaubsaugers (1) in vergrößertem Maßstab dargestellt. Hierbei ist die schwenkbewegliche, bügelförmige Aufhänge- und Schutzvorrichtung (6) in den Handgriff (3) integriert, wobei sie sich um den Punkt (7) dreht. Im eingeklappten Zustand bildet sie eine formschlüssige Verbindung mit den äußeren Konturen des Handgriffs (3). Hierbei stützt sich der untere Teil des geteilten Handgriffendes gegen die Wand (9), wohingegen die Aufhänge- und Schutzvorrichtung (6) am Haken (8) an der Wand (9) aufliegt. Dabei wird das Handgriffende im Bereich seines Mittelteils von der Wand (9) fortbewegt, und der Biegeraum für das Kabel (5) vergrößert sich. Im Umkehrschluß ergibt sich, daß der Biegeradius (R) des Kabels (5) sich vergrößert.

Fig. 2 zeigt eine Alternative, bei der die Aufhänge- und Schutzvorrichtung (6) als gekröpfter Haken dargestellt ist. Dieser liegt eingeklappt an der oberen Handgriffendseite an und vergrößert den Abstand zwischen Kabelaustritt und max. Biegeradius (R) des Kabels (5).

In Fig. 3 bildet die Aufhänge- und Schutzvorrichtung eine Fläche entsprechend des Neigungswinkels, den das Bodenpflegegerät (1) beim Abstellen gegen die Wand (9) bildet. Desgleichen trifft bei Fig. 4 zu, wenn der Staubsauger (1) flach auf dem Boden liegt und sich mit dem Handgriffendteil gegen den Boden (10) abstützt.

Fig. 4 zeigt die Lösung nach Fig. 3, wobei sich die Aufhänge-und Schutzvorrichtung (6) gegen den Boden (10) abstützt, ohne das Kabel (5) zu beanspruchen.

## Patentansprüche

1. Aufhänge- und Schutzvorrichtung für den Kabelaustritt bei Elektrogeräten, insbesondere Bodenpflegegeräten mit Führungsstiel, wie Handstaubsauger, Teppichreinigungsgeräte, bei denen der Kabelaustritt diametral aus dem hinteren Ende eines ergonomisch angeordneten Handgriffs erfolgt, dadurch gekennzeichnet, daß eine schwenkbewegliche, bügelförmige Aufhänge- und Schutzvorrichtung (6) am Handgriff (3) beidseitig in Drehlagern (7) befestigt ist, wobei das Kabel (5) im Austrittsbereich von zwei seitlichen Schenkeln der Aufhängeund Schutzvorrichtung (6',6'') umgriffen ist.

2. Aufhänge- und Schutzvorrichtung nach Anspruch 1, dadurch gekennzeichnet, daß die Schenkel (6',6'') der Aufhänge- und Schutzvorrichtung (6) den Austrittsbereich des Handgriffs (3) überschreitend angeordnet sind.

3. Aufhänge- und Schutzvorrichtung nach Anspruch 1, dadurch gekennzeichnet, daß die Schenkel (6',6'') der Aufhänge- und Schutzvorrichtung (6) in den Handgriff (3) integriert sind.

4. Aufhänge- und Schutzvorrichtung nach Anspruch 1, dadurch gekennzeichnet, daß die Schenkel (6',6'') als Abstandshalter ausgebildet sind.

5. Aufhänge- und Schutzvorrichtung nach Anspruch 1, dadurch gekennzeichnet, daß der Abstand (x) der Schenkel (6',6'') größer als der Biegeradius (R) des Kabels (5) ist.

## Claims

1. Suspension and protection apparatus for the cable outlet on electric appliances, particularly floor cleaning appliances having a guiding shaft, such as manual vacuum cleaners and carpet cleaning appliances, on which the cable outlet is diametrical from the rear end of an ergonomically arranged handle, characterized in that a pivotable bow-type suspension and protection device (6) is mounted in pivot bearings (7) to both sides of the handle (3), the cable (5) being encompassed in the outlet area by two lateral legs (6',6'') of the suspension and protection device.

2. Suspension and protection apparatus according to claim 1, characterized in that the legs (6',6'') of the suspension and protection device (6) are arranged so as to pass over the outlet area of the handle (3).

3. Suspension and protection apparatus according to claim 1, characterized in that the legs (6',6'') of the suspension and protection device (6) are integrated into the handle (3).

4. Suspension and protection apparatus according to claim 1, characterized in that the legs (6',6'') are designed as spreaders.

5. Suspension and protection apparatus according to claim 1, characterized in that the distance (k) of the legs (6',6'') is greater than the bending radius (R) of the cable (5).

## Revendications

1. Dispositif de suspension et de protection pour la sortie de câble d'appareils électriques, en particulier d'appareils d'entretien des sols à manche de guidage comme les aspirateurs balais et les shampooineurs, où la sortie de câble a lieu de manière diamétrale, à partir de l'extrémité arrière d'une poignée disposée ergonomiquement, caractérisé par le fait qu'un dispositif de suspension et de protection (6) pivotant en forme d'étrier est fixé des deux côtés de la poignée (3) dans des coussinets de pivotement (7), le câble (5) étant enveloppé de deux jambes latérales du dispositif de suspension et de protection (6',6'') dans la zone de sortie.

2. Dispositif de suspension et de protection conforme à la revendication 1, caractérisé par le fait que les jambes (6',6'') du dispositif de suspension et de protection (6) sont disposées de manière à passer par la zone de sortie de la poignée (3).

3. Dispositif de suspension et de protection conforme à la revendication 1, caractérisé par le fait que les jambes (6',6'') du dispositif de suspension et de protection (6) sont intégrées à la poignée (3).

4. Dispositif de suspension et de protection conforme à la revendication 1, caractérisé par le fait que les jambes (6',6'') sont conçus sous forme d'écarteurs.

5. Dispositif de suspension et de protection conforme à la revendication 1, caractérisé par le fait que l'écart (x) des jambes (6',6'') est plus grand que le rayon de courbure (R) du câble (5).
